# EUROPÄISCHE PATENTSCHRIFT

(11) **EP 0 098 405 B1**
(45) Veröffentlichungstag und Bekanntmachung des Hinweises auf die Patenterteilung: **15.01.1986**
(21) Anmeldenummer: 83105691.6
(22) Anmeldetag: 10.06.1983
(51) Int. Cl.: B22C 5/12, B22C 9/00, B22C 9/02, B22C 11/10, B22C 25/00

(54) **Verfahren zur Herstellung von Nassguss-Formteilen im Grossformat (Formfläche ungefähr 1-3m2) zum kastenlosen Giessen**
Method of producing large size green sand moulding parts (mould area 1-3 m2) for pouring into flaskless moulds
Procédé pour la fabrication de pièces moulées à vert de grand format (surface des moules 1-3 m2) pour la coulée en motte

(30) Priorität: 06.07.1982 DE 3225197
(43) Veröffentlichungstag der Anmeldung: 18.01.1984
(73) Patentinhaber: Heidelberger Druckmaschinen Aktiengesellschaft, D-69019 Heidelberg (DE)
(72) Erfinder: Schillinger, Oskar, D-7900 Ulm (DE)
(74) Vertreter: Stoltenberg, Heinz-Herbert Baldo

## Beschreibung

Die Erfindung bezieht sich auf ein Verfahren zur Herstellung von Naßguß-Formteilen im Großformat zum kastenlosen Gießen gemäß Oberbegriff des Anspruches 1.

Kastenlose Gießformen sind allgemein bekannt und haben den Vorteil, daß teure Formkästen, die Wartung benötigen und einem steten Verschleiß unterworfen sind, entfallen. Bei großen Kästen kommt hinzu, daß der Wärmeeinfiuß zu Verformungen führt, wodurch die Genauigkeit der Gußstücke leidet.

Die DE-B 2 407 878 offenbart ein Verfahren zur Herstellung von Formteilen zum kastenlosen Gießen, bei dem der Sand in eine Dauerform eingebracht und der mit einer Folie abgedeckte Sand verdichtet wird. Mit diesem bekannten Verfahren ist es jedoch nicht möglich, Naßguß-Formteile im Großformat in der beschriebenen Weise herzustellen.

Bei allen bisher bekannten Verfahren der Verdichtung des Naßgußsandes ist eine allseitige Gleichmäßigkeit nicht gewährieistet. Insbesondere trifft dies bei stark unterschiedlichen Modellhöhen an den Vertikalwänden zu. Als Folge davon sind Gußfehlerdurch Treiben und Ungenauigkeiten der Konturen möglich.

Aufgabe der Erfindung ist es, ein Verfahren zu schaffen, beidem der Sand so eingebracht wird, daß Lufteinschlüsse im Sand nicht möglich sind und auf einfache Weise eine gleichmäßige Verdichtung desselben erreicht wird.

Die Aufgabe wird durch die Merkmale des Anspruchs 1 gelöst.

Der wesentliche Vorteil der Erfindung ist, daß die elastische Folie einer Preßplatte entspricht, die in unendlich viele Preßpunkte aufgeteilt ist, die die allseitig etwa gleich starke Sandschicht in idealster Weise zu Verdichten imstande ist.

Als weiterer Vorteil muß die niedere Belastung der Umwelt gesehen werden. Erschütterungen sind durch das Fehlen von dynamischen Belastungen nicht gegeben. Damit ist eine Aufstellung auch auf Decken mit entsprechender statischer Belastbarkeit möglich. Die Lärmbelastung beim Einbringen des Sandes ist in der Stufe I unbedeutend und in Stufe 11 weit unter den zulässigen Grenzwerten.

Vorteilhaft ist auch die Einsparung von Kohlenstaub oder einem ähnlichen Zusatz im Hinterfüllsand, was sich in einer höheren Gasdurchlässigkeit günstig auswirkt.

Ein Ausführungsbeispiel der Erfindung ist in den Zeichnungen dargestellt. Es zeigt:
Figur 1 - oben - Station B/1

Der Schleuderkopf 7 in der Zufuhrleitung für Naßgußsand 5 arbeitet im Prinzip ähnlich einem Sandslinger in 2 Drehzahl-Bereichen. Dadurch wird ermöglicht, daß bei extrem ungünstigen Modellpartien bereits in Stufe I eine Vorverdichtung durch Umschalten auf Stufe II kurzzeitig erreicht werden kann.

Der Naßgußsand 5 wird auf dem Modell 1 in einer gleichstarken Schicht aufgebracht und von einer Elastikfolie 10 überdeckt. Diese ist zunächst durch Vakuum 8 an der Unterseite des Preßhauptes 11 angesaugt und wird nach dem Aufsetzen auf den Formkasten 4 mittels Druckluft 9, die von einem Pulsator 12 erzeugt wird, auf die Sandoberfläche gedrückt. Hierbei ist das Preßhaupt 11 mittels Hydraulikzylinder 13 arretiert. Danach wird das Preßhaupt 11 kurzzeitig über Schienen 14 entfernt und die Hinterfüllung 6 aufgetragen.

Fig. 1 - unten - Station D/1

Modell 1, Modellplatte 2 und Plattenträger 3 bilden eine Einheit, die zwischen den Stationen B/1 und D/1 pendelt. Um beim Verdichten über die Folie 10 die Luft schnell aus dem Formkasten 4 abzuführen, sind Luftdüsen 4' in verschiedenen Höhen angebracht. Auch in der Modellplatte 2 sind Luftdüsen 2' zum Abheben des Kastens 4 angeordnet, über die Druckluft 17 zwischen Modell und Ballen gedrückt wird. Das endgültige Ausheben aus dem Modell übernimmt die Rollenbahn 18.

Fig. 2 zeigt die Anordnung der Leiste 15 mit dem Schiebebolzen 16, der beim Zulegen über den Bolzen 16a automatisch zurückgezogen und den Kasten zum Abziehen freigibt.

Fig. 3 und 4 zeigen das Beschwergewicht, das eine gleichmäßige Belastung des Ballens gewährleistet. Eine einwandfreie Abdichtung der Trennfuge zwischen Ober- und Unterkasten ist gegeben, wenn jedes Kastenpaar gemeinsam gefertigt ist.

Fig. 5 zeigt eine Form- und Gießanlage als Beispiel das diegünstigen Transportwege der verschiedenen Einrichtungsteile darsteilt.

Der Weg des Unterkastens führt auf der UT-Linie von Station B/1 - G/1 - G/3 - B/2 zurück nach B/1.

Der Oberkasten durchläuft die selben Stationen auf der OT-Linie. Die Transport-Palette wird bei E/1 aufgelegt und läuft über G/1 - G/2 -H/1... -K/2-1/1- t/2...K/3 - L bzw. M-Linie nach M/1 und zurück nach E/1.

Das Beschwergewicht wird bei K/2 aufgesetzt und läuft über 1/1 in die Gießstrecke 1/2... Nach dem Ausfahren aus der Gießstrecke wird das Beschwergewicht bei K/3 abgehoben und nach K/2 übergesetzt.

### Gießstrecke:

Gegossen wird in Gruppen von 5-8 Formen, je nach Wandstärke der Gußteile. Jede Form wird vor dem Gießen um 5 gekippt, um eine großflächige Anstrahlung des Oberballens während des Füllens zu vermeiden. Die gegossenen Formen bleiben in der Gießstrecke bis zum Erstarren der Außenhaut stehen. Erst dann wird die Kippsteilung in die Waagrechte gebracht, beim Ausfahren auf Station K/4 das Beschwergewicht abgehoben und auf einen ankommenden Ballen auf Station K/3 umgesetzt. Damit beginnt ein neuer Zyklus.

### Erklärender Text zu Fig. 5

A1 Mod-P1-Träger Aus-/Einfahren 2 Mod-P1-Vorwärmen
3 Mod-P1-Montage
B1 Sandeinfüllen St.1, 2
2 F-Kasten OK-UK trennen
3 Halteleiste in OK eins.
C1 Frässtation
2 Sandbunker St.1, 2
D1 Preßstation
2 Preßhaupt ausgefahren
3 Folienrolle
E1 Tr-Pal.einfahren wenden/UK einfahren wenden
2 OK wenden
F1 Kerne einlegen
2 Kasten reinigen
3 Bohrstation
G1 OK bez. UK drehen
2 OK zulegen OK UK abziehen
3 OK UK absetzen H-Leisten v.H1
G4 OK wenden > > 1 Halteleisten n.G3
1...Lagerpuffer
11 Kontrolle, einwandfr. Sitz des Beschw.Gew.
2... Kippen um ≈ 5° Gießen
K1 Transp.Pal.reinigen
2 Beschwergew.aufsetz.
3 Beschwergew.abziehen n.K2 transportieren
L1-L4 Lagerpuffer
M1 Drehen/Abschieben des Ballens
2-5 Lagerpuffer
N1 Transportband der Kühlstrecke

## Patentansprüche

1. Verfahren zur Herstellung von Naßguß-Formteilen im Großformat zum kastenlosen Gießen, wobei Sand in eine Form eingebracht und durch Druck über eine Folie verdichtet wird,
dadurch gekennzeichnet,
daß in einer ersten Füllstufe I der Naßgußsand (5) in einen Formkasten (4), der die Sandoberfläche auf der Modellplatte (2) begrenzt und über ein Schleuderrad (7), das zur Schonung der Modelleinrichtung mit verminderter Drehzahl umläuft, auf ein Modell (1) in einer Schicht allseitig aufgetragen, mit einer elastischen Folie abgedeckt und verdichtet wird und hiernach in einer zweiten Füllstufe 11 die Hinterfüllung (6) eingebracht und die Form endverdichtet wird.

2. Verfahren nach Anspruch 1 zur Verdichtung des Sandes in der Füllstufe I,

dadurch gekennzeichnet,
daß ein Preßhaupt (11), auf dessen Unterseite eine Elastikfolie (10) durch Vakuum (8) festgehalten wird, nach dem Unterfahren der Modelleinrichtung mit dem Plattenträger (3) auf den Formkasten aufgesetzt und durch Hydraulikzylinder (13) arretiert wird, daß danach über eine Zuführung (9) Druckluft auf die Elastikfolie (10) geführt und diese auf die Sandoberfläche gedrückt wird, daß in einem Pulsator (12) der Druck im Wechsel über einen schwingenden Kolben durch Öffnen und Schließen der Luftaustrittsöffnung entspannt und wieder aufgebaut wird, und daß die durch diesen Wechsel entstehenden Luftstöße auf die Folie (10), die auf die Sandschicht (5) übertragen werden, eine allseitig gleichmäßige Verdichtung des Naßgußsandes erzeugen.

3. Verfahren nach Anspruch 1 zur Verdichtung des Sandes in der Füllstufe II,
dadurch gekennzeichnet,
daß zur Hinterfüllung (6) ein kohlenstaubfreier Sand über einen Schleuderkopf (7), mit voller Umdrehungszahl aufgetragen wird, daß danach die über den Kastenrand gefüllte Form auf dem Weg zu einer Preßstation auf gleiche Höhe abgefräst und durch das Preßhaupt (11) über Hydraulikzylinder (13) endverdichtet wird.

4. Verfahren nach Anspruch 2 und 3,
dadurch gekennzeichnet,
daß der Form-Oberkasten (4) mit durch Schiebebolzen (16) gehaltene Leisten (15) versehen ist, die den Sandballen gegen Herausfallen sichern.

5. Verfahren nach Anspruch 2 und 3,
dadurch gekennzeichnet,
daß in einem Außenrahmen (19) ein Paket Beschwergewichte (20) lose eingelegt sind, die eine gleichmäßige Belastung des Formballens ergeben und daß unter dem Rahmen (19) ein Dichtungsrahmen (21) federnd aufgehängt ist, der die Trennfuge zwischen Ober- und Unterballen abdichtet.

## Revendications

1.- Procédé pour la fabrication de parties de moules moulées à vert de grand format pour la coulée en motte, où du sable est introduit dans un moule et est serré par pression par l'intermédiaire d'une feuille, caractérisé par le fait que, lors d'une première étape de remplissage (I), le sable (5) de moulage à vert est, appliqué en une couche, de tous côtés, sur un modèle (1), dans un châssis de moulage (4) qui délimite la surface du sable sur la plaque- modèle (2) et par l'intermédiaire d'une roue centrifugeuse (7) qui, afin d'épargner l'équipement de modèle, tourne à une vitesse de rotation réduite, est recouvert et serré au moyen d'une feuille élastique, et en ce qu'ensuite, lors d'une seconde étape de remplissage (II), on introduit le tamponnage (6) et on effectue le serrage final du moule.

2.- Procédé selon la revendication 1 pour le serrage du sable lors de l'étape de remplissage I, caractérisé par le fait qu'une tête de serrage (11), sur la face inférieure de laquelle est maintenue par du vide (8) une feuille élastique (10), est mise en place sur le dessus du châssis de moulage après étaiement de l'équipement de modèle avec le support de plaque (3), et est bloquée au moyen d'un vérin hydraulique (13), que de l'air comprimé est ensuite, par l'intermédiaire d'une conduite d'alimentation (9), insufflé sur la feuille élastique (10), laquelle est alors pressée sur la surface du sable, que, dans un pulsateur (12), la pression est alternativement supprimée et reconstituée par l'ouverture et la fermeture de l'orifice de sortie d'air à l'aide d'un piston oscillant, et que les coups de souffle qui sont imprimés par cette alternance à la feuille (10), et transmis à la couche de sable (5), produisent un serrage uniforme de tous côtés du sable de moulage à vert.

3.- Procédé selon la revendication 1 pour le serrage du sable lors de l'étape de remplissage 11, caractérisé par le fait que, comme tamponnage (6), on applique par l'intermédiaire d'une tête centrifugeuse (7) fonctionnant à plein régime du sable exempt de charbon pulvérise, que le moule rempli jusqu'au-dessus du bord du châssis est ensuite, alors qu'il est dirigé vers un poste de serrage, arasé pour présenter une hauteur uniforme, et qu'il subit le serrage final par la tête de serrage (11), à l'aide du vérin hydraulique (13).

4.- Procédé selon la revendication 2 et 3, caractérisé par le fait que le châssis de moulage de dessus (4) est muni de rebords (15) qui sont maintenus par des goujons coulissants (16) et qui empêchent la chute de la balle de sable.

5.- Procédé selon la revendication 2 et 3, caractérisé par le fait qu'un ensemble de poids de charge (20) est posé sans être fixé dans un bâti extérieur (19) et assure une charge uniforme sur la balle moulée, et qu'un bâti d'étanchéité (21) est suspendu élastiquement sous le bâti (19) et assure l'étanchéité du joint de séparation entre la balle de dessus et la balle de dessous.

## Claims

1. Characterizing feature
of process for producing large format green sand moulded parts by means of boxless moulding, whereby sand is filled in a mould and compressed by applying pressure via a film,
is that during a first filling stage I, the green moulding sand (5) is applied on a pattern (1) on all sides in one layer in a moulding box (4), which limits the sand surface on the pattern plate (2), and via a spinner (7) which rotates at reduced speed in order to protect the pattern, and is then covered with a flexible film and compressed and during a second filling stage II the back-up (6) is finally applied and the mould subject to final compression.

2. Characterizing feature
of procedure in accordance with Claim 1 for compressing the sand in the filling stage I
is that a squeeze head (11) on the underside of which a flexible film (10) is firmly held by vacuum (8), is placed on the mould box with the plate carrier (3) after lowering the pattern fixture and locked in position by a hydraulic cylinder (13); via a feed (9), compressed air is applied to the flexible film (10) so that it is pressed onto the surface of the sand, that in a pulsator (12) the pressure is alternately reduced and built up again by means of an oscillating piston and through opening and closing of the air outlet, and that the air surges acting on the film (10) resulting from this change and which are transferred to the sand layer (5) produce even compression of the green moulding sand on all sides.

3. Characterizing feature
of procedure in accordance with Claim 1 for compressing the sand in the filling stage II
is that, for the back-up (6), a sand free of carbon dust is applied by means of a spinner (7) at full speed, that, on its way to a press station, the mould filled above the edge of the box is levelled off to the same level and subject to final compression by a squeeze head (11) and hydraulic cylinder (13).

4. Characterizing feature
of procedure in accordance with Claims 2 and 3
is that the cope box of the mould (4) features strips (15) held by sliding pins (16), which ensure the sand cannot fall out.

5. Characterizing feature
of procedure in accordance with Claims 2 and 3
is that a set of weights (20) are loosely arranged in an outer frame (19), which produce an even load of the mould and that under the frame (19) a sealing frame (21) is attached in a suspended arrangement, which seals the mould parting line between the upper and lower section.
